# EUROPÄISCHE PATENTSCHRIFT

(11) **EP 1 288 492 B1**
(45) Veröffentlichungstag und Bekanntmachung des Hinweises auf die Patenterteilung: **14.07.2004**
(21) Anmeldenummer: 01120867.5
(22) Anmeldetag: 30.08.2001
(51) Int. Cl.: F02N 15/02, F02N 11/04

(54) **Verfahren zum axialen Zusammenbau eines Starter-Generators mit einer Verbrennungs-maschine**
Method for the axial assembly of a starter-generator and a combustion engine
Procédé de montage axial d'un démarreur-générateur et d'un moteur à combustion

(43) Veröffentlichungstag der Anmeldung: 05.03.2003
(73) Patentinhaber: SIEMENS AKTIENGESELLSCHAFT, 80333 München (DE)
(72) Erfinder: Winheim, Georg, 97072 Würzburg (DE)

(56) Entgegenhaltungen:
- DE-A- 19 923 316
- US-A- 4 884 535
- US-A- 5 755 302

## Beschreibung

Die Erfindung bezieht sich auf ein Verfahren zum axialen Zusammenbau eines Starter-Generators mit einer Verbrennungsmaschine gemäß Patentanspruch 1 und einen Starter-Generator mit axialem Zusammenbau mit einer Verbrennungsmaschine gemaß Patentanspruch 5.

Für den Zusammenbau des in der Regel in einer Glocke eines Getriebegehauses aufgenommenen Starter-Generators mit der Verbrennungsmaschine ist es notwendig, den Rotor des Starter-Generators genau zu dem Rotations-Antriebsteil der Verbrennungsmaschine auszurichten, damit bei dem axialen Zusammenbau Mitnahmeteile des Rotors einerseits und Mitnahmeteile des Rotations-Antriebsteils der Verbrennungsmaschine andererseits im Sinne einer sicheren gegenseitigen Drehmitnahme formschlüssig axial ineinandersteckbar sind.

Gemäß vorliegender Erfindung soll mit einfachen, insbesondere montagetechnisch vorteilhaften, Mitteln die notwendige gegenseitige Drehstellungsausrichtung der axial zusammenzubauenden Bauteile des Rotors des Starter-Generators einerseits und des Rotations-Antriebsteils der Verbrennungsmaschine andererseits gewährleistet werden können.

Die Lösung dieser Aufgabe gelingt durch ein Verfahren gemäß Patentanspruch 1; vorteilhafte Ausgestaltungen der Erfindung sind jeweils Gegenstand der Unteransprüche 2-4; ein Starter-Generator mit axialem Zusammenbau mit einer Verbrennungsmaschine ist Gegenstand des Anspruch 5.

Das erfindungsgemaße Verfahren erlaubt ohne gesondert auf zubringende und gesondert handzuhabende mechanische Fixierungsmittel lediglich durch entsprechende Bestromung der an sich vorhandenen Statorwicklung des Stator-Generators eine elektrische Festbremsung des Rotors in einer vorher für einen problemlosen axialen Zusammenbau mit dem Rotations-Antriebsteil der Verbrennungsmaschine festgelegten Drehstellungsausrichtung.

Durch die US-A-5 755 302 bzw. die prioritätsbegründende DE 43 23 601 A1 die als nächstliegenden Stand der Technik angesehen werden, ist eine Antriebsanordnung für ein Hybridfahrzeug mit einem Verbrennungsmotor und eine elektrische Maschine bekannt, bei der zumindest während begrenzter Zeitabschnitte die Drehmomentenübertragung zwischen der Kurbelwelle des Verbrennungsmotors und einer zu einem Schaltgetriebe führenden Abtriebswelle über eine Betriebskupplung schaltbar ist. Das Problem eines vorteilhaften axialen Zusammenbaus gemäß vorliegender Erfindung mit einer durch Bremsstrom-Festbremsung des Rotors fixierbaren Drehstellungsausrichtung wird im bekannten Fall nicht angesprochen.

Das Prinzip der Strombremsung einer Asynchronmaschine, insbesondere das Verfahren einer Gleichstrombremsung, ist an sich bekannt (z.B. "Elektrische Maschinen" von Rolf Fischer, 9. Auflage, Seiten 237-239).

Für eine Einspeisung des Bremsstromes, insbesondere des Gleichstromes, sind nach einer Ausgestaltung der Erfindung die an sich vorhandenen Wicklungs-Speiseleitungen für den Stator mit Anschluss an die vorhandenen Motorklemmen mitbenutzt.

Die Einstellung des ausrichtenden Drehwinkels und dessen Drehstellungsfixierung kann in vorteilhafter Weise bereits bei der Starter-Generator-Montage erfolgen und bei einem anschließenden Transport zum Ort des eigentlichen Zusammenbaus mit der Verbrennungsmaschine dadurch gesichert werden, dass eine am Stator des Starter-Generators gehaltene Wickelkopf-Schutzabdeckung gleichzeitig mit formschlüssigen Vorsprüngen kraft- und/oder formschlüssig den Rotor kontaktiert.

Das erfindungsgemäße Verfahren und weitere vorteilhafte Ausgestaltungen gemäß Merkmalen der Unteransprüche sowie ein Starter-Generator zur Durchführung des Verfahrens werden im folgenden anhand schematischer Ausführungsbeispiele in der Zeichnung näher erläutert; darin zeigen:
- FIG 1: in axialem Schnitt einen Starter-Generator und eine damit zu koppelnde Verbrennungsmaschine in einem Vormontageschritt zur gegenseitigen Verbindung;
- FIG 2: die Anordnung gemäß FIG 1 in gegenseitiger Endmontage-Verbindung zwischen Starter-Generator und Verbrennungsmaschine;
- FIG 3,4: die Anordnungen gemäß FIG 1,2 in einer Darstellung als Blockschaltbild;
- FIG 5: einen axialen Blick auf die linke Seite des Rotors des Starter-Generators;
- FIG 6: einen axialen Blick auf die rechte Stirnseite des Rotations-Antriebsteils der Verbrennungsmaschine;
- FIG 7: in Ausgestaltung der Darstellung von FIG 1,2 eine zusätzliche Wickelkopf-Schutzabdeckung auf beiden Stirnseiten des Stators des Starter-Generators.

Es sollen axial zusammengebaut und dabei hinsichtlich seiner drehenden Teile in entsprechende Drehmitnahme gebracht werden: Eine Verbrennungsmaschine 1 mit einer auf einer Kurbelwelle 6 als Rotations-Antriebsteil 5 fixierten Schwungscheibe mit daran befestigtem Kupplungsgehäuse 5.2 einerseits und ein Starter-Generator 2;3 mit einem Stator 3 sowie einem Rotor 2.

Der Rotor 2 ist - z.B. auf einer Lagerhülse 8 - drehbar gelagert. Die Getriebewelle 4.2 eines Getriebes 4, das mit einer Getriebegehäuseglocke 4.1 den daran mit seinem Stator 3 gehalterten Starter-Generator 2;3 radial und axial übergreift und mit dem Verbrennungsmotor 1 verbunden sein kann, ist über eine Kupplung 7 mit der Kurbelwelle 6 bzw. der damit verbundenen Schwungscheibe der Verbrennungsmaschine 1 koppelbar.

Zur formschlüssigen Drehmitnahme zwischen dem Rotor 2 des Starter-Generators 2;3 einerseits und dem Rotations-Antriebsteil 5, hier über das Kupplungsgehäuse 5.2, sind am Rotor 2 einerseits erste Mitnahmeteile 2.1 in Form von über den Umfang des Rotors 2 verteilten, axial in Richtung der Verbrennungsmaschine 1 offenen Mitnahmetaschen und andererseits am Rotations-Antriebsteil 5 zweite Mitnahmeteile 5.1 als dazu korrespondierende, bei der gegenseitigen Montage von Starter-Generator und Verbrennungsmaschine in die Mitnahmetaschen einsteckbare Mitnahmestifte vorgesehen.

Zur Passgenauigkeit zwischen den Mitnahmeteilen des Starter-Generators einerseits und denen der Verbrennungsmaschine andererseits ist es notwendig, vor deren axialem Zusammenbau den Rotor 2 mit seinen Mitnahmeteilen 2.1 in eine für die Aufnahme der Mitnahmeteile 5.1 der Verbrennungsmaschine 1 korrespondierende Drehwinkelstellung zu bringen.

Erfindungsgemäß kann diese justierte Drehwinkel-Einstellung beim axialen Zusammenbau von Starter-Generator und Verbrennungsmaschine lediglich durch ein Bremsbestromung, insbesondere eine Gleichstrombremsung, durch entsprechende Einspeisung eines Bremsstroms I_{B} in die an sich bereits vorhandenen Wicklungs-Speiseleitungen L der Statorwicklung 3.1 des Stators 3 des Starter-Generators erreicht werden, so dass sich jegliche gesondert vorzusehende und zu handhabende mechanische Justier- bzw. Fixierungsmittel erübrigen.

Nach einer Ausgestaltung der Erfindung sind die freien Wickelköpfe der Statorwicklung 3.1 auf jeder Stirnseite des Starter-Generators, insbesondere bei dessen Transport vom Ort seiner Herstellung zum Ort seines Zusammenbaus mit der Verbrennungsmaschine, durch je eine am Stator 3 des Starter-Generators fixierbare Wickelkopf-Schutzabdeckung 9 schützbar und ist diese Wickelkopf-Schutzabdeckung 9 in vorteilhafter Weise dazu mitbenutzt, den bereits bei der Fertigung des Starter-Generators in seine für den Zusammenbau von Starter-Generator und Verbrennungsmaschine justierte Drehwinkelstellung gebrachten Rotor 2 bis zur Fixierung durch die zuvor beschriebene Bremsbestromung zu sichern; dazu weist zumindest eine der Wickelkopf-Schutzabdeckungen 9, vorzugsweise die der Verbrennungsmaschine zugewandte Schutzabdeckung, den Mitnahmeteilen 5.1 des Rotations-Abtriebsteils 5 entsprechende Vorsprünge 9.1 auf, die gegen den Rotor derart andrückbar sind, dass dieser in seiner justierten Drehwinkelstellung vor der Bremsstromfixierung bereits vorfixierbar ist.

Die Erfindung kann wie folgt zusammengefasst werden:

Beim axialen Zusammenbau von Verbrennungsmaschine 1 einerseits und Starter-Generator 2;3 andererseits ist mit einfachen Mitteln eine Montagefixierung einer Drehstellungsausrichtung des Rotors 2 des Starter-Generators 2;3 zum anzukoppelnden Rotations-Antriebsteil 5 der Verbrennungsmaschine 1 bis zu deren gegenseitigem Formschluss im Endmontagezustand auf einfache Weise durch eine Bremsbestromung der an sich vorhandenen Statorwicklung 3.1 des Starter-Generators 2;3 vorgesehen.

## Patentansprüche

1. Verfahren zum axialen Zusammenbau eines Starter-Generator (2;3), insbesondere in Form einer Asynchronmaschine, mit einer Verbrennungsmaschine (1) mit folgenden Verfahrensschritten:
- zur dauernden Drehmomentübertragung zwischen dem Rotor (2) des Starter-Generator (2;3) einerseits und einem dazu axial fluchtenden Rotations-Antriebsteil (5) der Verbrennungsmaschine (1) andererseits vorgesehene, bei einem gegenseitigen axialen Zusammenbau im Sinne einer formschlüssigen Drehmitnahme axial zusammensteckbare erste Mitnahmeteile (2.1) des Rotors (2) und zweite Mitnahmeteilen (5.1) des Rotations-Antriebsteils (5) werden in eine gegenseitige Vormontage-Ausrichtung ihrer gegenseitigen Drehstellungen durch entsprechende Drehwinkel-Einstellung des Rotors (2) gebracht;
- der Rotor (2) wird während seines axialen Zusammenbaus mit dem Rotations-Antriebsteil (5) durch eine Bremsbestromung, insbesondere eine Gleichstrom-Bremsbestromung, des Starter-Generators (2;3), insbesondere der StatorWicklung (3.1) der Asynchronmaschine, in der Drehwinkel-Einstellung fixiert.

2. Verfahren nach Anspruch 1 mit dem Verfahrensschritt:
- der Bremsstrom I_{B} für die Bremsbestromung des Rotors (2) wird über die an sich vorhandenen Wicklungsteile bzw. Wicklungs-Speiseleitungen L des Stators (3) des Starter-Generators (2;3) eingespeist.

3. Verfahren nach Anspruch 1 und/oder 2 mit dem Verfahrensschritt:
- die Drehwinkel-Einstellung des Rotors (2) wird vor dessen Fixierung durch die Bremsbestromung mit Hilfe einer am Stator (3) des Starter-Generators (2;3) an dessen der Verbrennungsmaschine (1) zugewandten Stirnseite fixierbaren Wickelkopf-Schutzabdeckung (9) vorfixiert.

4. Verfahren nach Anspruch 3 mit dem Verfahrensschritt:
- der Rotor (2) wird mittels an die Wickelkopf-Schutzabdeckung (9) angeformter, im Sinne einer Fixierung der Drehwinkel-Einstellung den Rotor (2) kraft- und/oder formschlüssig kontaktierender Vorsprünge (9.1) vorfixiert.

5. Starter-Generator, insbesondere in Form einer Asynchronmaschine, mit axialem Zusammenbau mit einer Verbrennungsmaschine
- mit zwischen dem Rotor (2) des Starter-Generators (2;3) einerseits und einem dazu axial fluchtenden Rotations-Antriebsteil (5) der Verbrennungsmaschine (1) andererseits zur dauernden Drehmomentübertragung vorgesehenen zum gegenseitigen axialen Zusammenbau im Sinne einer formschlüssigen Drehmitnahme in einer durch eine Bremsbestromung des Starter-Generators fixierbaren Vormontage-Ausrichtung zusammensteckbare ersten Mitnahmeteile (2.1) des Rotors (2) und zweiten Mitnahmeteile (5.1) des Rotations-Antriebsteils (5);
- mit einer Kupplung (7) axial zwischen der Verbrennungmaschine (1) und dem Starter-Generator (2; 3) zur Ankopplung einer Getriebewelle (4.2) eines Getriebes (4) an eine Kurbelwelle (6) der Verbrennungsmaschine (1) über das Rotations-Antriebsteil (5);
- mit einer Ausbildung des Rotations-Antriebsteils (5) als Kupplungsgehäuse (5.2) der Kupplung (7).

## Claims

1. Method for the axial assembly of a starter-generator (2; 3), particularly in the form of an asynchronous machine, with an internal combustion engine (1) with the following procedural steps;
- first drive parts (2.1) of the rotor (2), which can be axially inserted one into the other in the case of a mutually axial assembly in the sense of a positive rotation drive and which are provided for permanent torque transmission between on the one hand the rotor (2) of the starter-generator (2; 3) and on the other hand, and axially aligned therewith, a rotation drive part (5) of the internal combustion engine (1), and second drive parts (5.1) of the rotation drive part (5) are brought to a mutual pre-assembly alignment of their mutual rotational positions by an appropriate setting of the angle of rotation of the rotor (2);
- the rotor (2) is fixed in the angle of rotation setting during its axial assembly with the rotation drive part (5) by braking energisation, particularly by a d.c. braking energisation of the starter-generator (2; 3), particularly of the stator winding (3.1) of the asynchronous machine.

2. Method according to Claim 1, with the procedural step:
- the braking current I_{B} for braking energisation of the rotor (2) is fed via the existing winding parts or winding supply lines L of the stator (3) of the starter-generator (2; 3).

3. Method according to Claim 1 and/or 2 with the procedural step:
- before being fixed by the brake energisation, the angle of rotation setting of the rotor (2) is predetermined with the aid of a winding head protective cover (9) that can be fixed on the stator (3) of the starter-generator (2; 3) on the latter's front end facing the internal combustion engine (1).

4. Method according to Claim 3 with the procedural step:
- the rotor (2) is predetermined by projections (9.1), that are mechanically or positively contacting in the sense of fixing the angle of rotation of the rotor (2), and which are integrally formed on the winding head of the protective cover (9).

5. Starter-generator, particularly in the form of an asynchronous machine, with axial assembly with an internal combustion engine
- with first drive parts (2.1) of the rotor (2), which can be inserted one into the other in a pre-assembly alignment which can be fixed by a braking energisation of the starter-generator for a mutually axial assembly in the sense of a positive rotation drive and which are provided for permanent torque transmission between on the one hand the rotor (2) of the starter-generator (2; 3) and on the other hand, and axially aligned therewith, a rotation drive part (5) of the internal combustion engine (1), and second drive parts (5.1) of the rotation drive part (5);
- with a clutch (7) fitted axially between the internal combustion engine (1) and the starter-generator (2; 3) for coupling a gear shaft (4.2) of a gear unit (4) to a crankshaft (6) of the internal combustion engine (1) via the rotation drive part (5);
- with an embodiment of the rotation drive part (5) as a clutch housing (5.2) of the clutch (7).

## Revendications

1. Procédé pour l'assemblage axial d'un générateur démarreur (2; 3), en particulier sous forme de moteur asynchrone, avec un moteur à combustion interne (1), ce procédé comprenant les étapes suivantes:
- des premières pièces d'entraînement (2.1) d'un rotor (2) et des secondes pièces d'entraînement (5.1) d'un bloc d'actionnement rotatif (5), pièces prévues pour le transfert permanent du couple moteur entre le rotor (2) du générateur démarreur (2; 3), d'une part, et le bloc d'actionnement rotatif (5) du moteur à combustion interne, d'autre part, ces pièces pouvant être enfichées axialement les unes dans les autres afin de réaliser un entraînement rotatif par accouplement de forme, sont placées dans un alignement de pré-assemblage de leurs positions de rotation mutuelles par un ajustage correspondant de l'angle rotatif du rotor (2);
- le rotor (2) est fixé dans cet ajustage angulaire au cours de son assemblage axial avec le bloc d'actionnement rotatif (5) par un flux de courant de freinage, en particulier un flux de courant continu de freinage, dans le générateur démarreur (2; 3), en particulier dans le bobinage du stator (3.1) du moteur asynchrone.

2. Procédé selon la revendication 1, comprenant l'étape suivante:
- le courant de freinage I_{B} utilisé pour créer le flux de courant de freinage du rotor (2) est amené par les parties du bobinage normalement déjà présentes ou des conducteurs d'alimentation L du bobinage du stator (3) du générateur démarreur (2; 3).

3. Procédé selon la revendication 1 et/ou 2, comprenant l'étape suivante:
- le réglage de l'angle rotatif du rotor (2) est préfixé avant sa fixation par le flux de courant de freinage à l'aide d'un couvercle de protection (9) de la tête de bobinage, pouvant être fixé sur la face frontale du stator (3) du générateur démarreur (2; 3) faisant face au moteur à combustion interne (1).

4. Procédé selon la revendication 3, comprenant l'étape suivante:
- le rotor (2) est préfixé à l'aide de saillies (9.1) formées sur le couvercle de protection (9) de la tête de bobinage, ces saillies entrant en contact avec le rotor par engagement de force et/ou de forme dans le sens d'une fixation du réglage de l'angle rotatif.

5. Générateur démarreur, en particulier sous forme de moteur asynchrone, monté axialement sur un moteur à combustion interne, comprenant
- des premières pièces d'entraînement (2.1) d'un rotor (2) et des secondes pièces d'entraînement (5.1) d'un bloc d'actionnement rotatif (5), pouvant être enfichées mutuellement entre le rotor(2) du générateur démarreur (2; 3) d'une part, et le bloc d'actionnement rotatif (5), aligné axialement au rotor, du moteur à combustion interne (1) d'autre part, dans une position d'ajustage de pré-montage fixée par un flux de courant de freinage dans le générateur démarreur, afin d'obtenir un transfert permanent du couple rotatif moyennant un entraînement rotatif par engagement de forme;
- un embrayage (7) disposé axialement entre le moteur à combustion interne (1) et le générateur démarreur (2; 3) pour le couplage d'un arbre d'entraînement (4.2) d'une boîte de vitesses (4) avec un vilebrequin (6) du moteur à combustion interne (1) par le bloc d'actionnement rotatif (5);
- le bloc d'actionnement rotatif (5) étant agencé pour former un carter (5.2) de l'embrayage (7).
